# FASCICULE DE BREVET EUROPEEN

(11) **EP 3 322 949 B1**
(45) Date de publication et mention de la délivrance du brevet: **23.02.2022**
(21) Numéro de dépôt: 16750950.4
(22) Date de dépôt: 12.07.2016
(51) Int. Cl.: F25J 3/02

(54) **PRODUCTION D'HÉLIUM À PARTIR D'UN COURANT DE GAZ NATUREL**
HERSTELLUNG VON HELIUM AUS EINEM ERDGASSTROM
PRODUCTION OF HELIUM FROM A STREAM OF NATURAL GAS

(30) Priorité: 16.07.2015 FR 1556739
(43) Date de publication de la demande: 23.05.2018
(73) Titulaire: L'Air Liquide Société Anonyme pour l'Etude et l'Exploitation des Procédés Georges Claude, 75007 Paris (FR)
(72) Inventeur: TERRIEN, Paul, Newton, MA 02459 (US)
(74) Mandataire: Air Liquide
(86) Numéro de dépôt international: PCT/FR2016/051786
(87) Numéro de publication internationale: WO 2017/009573

(56) Documents cités:
- US-A- 4 701 200
- PAHADE R F ET AL: "THERMAL INTEGRATION OF PROCESSES TO RECOVER HELIUM", PROGRESS IN NUCLEAR ENERGY. SERIES III, PROCESS CHEMISTRY, XX, XX, vol. 8, 7 mars 1988 (1988-03-07), pages 1-15, XP009067941,
- HANDLEY J R ET AL: "PROCESS REQUIREMENTS AND ENHANCED ECONOMICS OF HELIUM RECOVERY FROM NATURAL GAS", SPE MID-CONTINENT GAS SYMPOSIUM, XX, XX, no. SPE24292, 12 avril 1992 (1992-04-12), page 11, XP009067940,

## Description

La présente invention concerne un procédé de production d'hélium à partir d'un courant gazeux source comprenant au moins de l'hélium, du méthane et de l'azote.

L'hélium est obtenu commercialement pratiquement exclusivement à partir d'un mélange de composants volatils du gaz naturel, ce mélange comprenant, ainsi que de l'hélium, typiquement du méthane et de l'azote et des traces d'hydrogène, de l'argon et d'autres gaz nobles.

Au cours de la production de l'huile minérale, l'hélium est mis à disposition en tant que composant du gaz qui accompagne l'huile minérale, ou dans le cadre de la production de gaz naturel. Il est théoriquement possible d'obtenir de l'hélium dans l'atmosphère, mais ce n'est pas économique en raison des faibles concentrations (concentration typique de l'hélium dans l'air de l'ordre de 5,2 ppmv).

Le gaz naturel brut peut contenir un grand nombre d'impuretés gênantes à retirer. L'azote en est un exemple. A partir d'une certaine concentration d'azote dans le gaz naturel, celui-ci n'est typiquement pas vendable à cause de son faible pouvoir calorifique. Pour retirer l'azote on utilise le plus souvent un procédé cryogénique mis en œuvre dans une unité appelée unité de rejet d'azote [en anglais : Nitrogen Rejection Unit (NRU)].

Si en plus de l'azote, il y a de l'hélium dans le gaz naturel, il y a un intérêt économique à extraire un courant riche en hélium séparément pour produire de l'hélium et le commercialiser. Typiquement, on concentre l'hélium dans le procédé cryogénique pour finalement le purifier dans un procédé par adsorption type PSA (en anglais Pressure Swing Adsorption).

Plusieurs solutions existent aujourd'hui pour l'extraction de l'hélium dans une NRU, en particulier dans une unité NRU dite à double colonne.

Il est possible d'ajouter une colonne pour distiller l'azote et l'hélium, tel que cela est décrit dans le brevet EP0633437 B1 par exemple, mais ceci pose plusieurs problèmes :
- Complexification de l'installation.
- Consommation énergétique augmentée à cause du besoin en réfrigération (cycle) lié à cette colonne.

D'autres solutions existent en utilisant des condensations partielles et/ou des vaporisations instantanées (flashs) successives mais celles-ci ne permettent en général pas d'avoir à la fois une forte teneur en hélium et un haut rendement. Un tel exemple est décrit dans le brevet US4701201 et dans le brevet US4701200. Dans ces brevets, l'hélium est récupéré en tête de la colonne à haute pression (HP) après une condensation partielle. Cette simple condensation partielle oblige à choisir entre rendement et pureté en hélium. Dans le brevet US4701201 il est également décrit qu'il est possible d'atteindre un rendement raisonnable (environ 92%) mais la pureté atteinte pour le courant enrichi en hélium est de 37,2%.

Il existe donc un besoin de résoudre les problèmes décrits ci-dessus.

C'est pourquoi la présente invention a pour objet un procédé de production d'un courant gazeux d'hélium à partir d'un courant gazeux source comprenant au moins de l'hélium, du méthane, et de l'azote, comprenant au moins les étapes suivantes :
Etape a) : introduction dudit courant gazeux source dans une unité de rejet d'azote à double colonne, ladite double colonne comprenant une colonne de distillation à haute pression, une colonne de distillation à basse pression et un condenseur mettant en relation la colonne à haute pression avec la colonne à basse pression ;
Etape b) : extraction en sortie dudit condenseur d'au moins une partie d'un mélange produit en tête de colonne à haute pression ;
Etape c) : détente dudit mélange issu de l'étape b) à une pression intermédiaire comprise entre 8 bars et 20 bars absolus
Etape d) : séparation du mélange issu de l'étape c) dans un premier pot séparateur de phases en une phase liquide et une phase gazeuse enrichie en hélium ;
Etape e) : condensation au moins partielle de ladite phase gazeuse enrichie en hélium dans un échangeur de chaleur ;
Etape f) : séparation du courant issu de l'étape e) dans un deuxième pot séparateur de phases en une phase liquide et une phase gazeuse contenant plus de 50% en volume d'hélium.

Selon d'autres modes de réalisation, la présente invention a aussi pour objet :
- Un procédé tel que défini ci-dessus caractérisé en ce qu'il comprend une étape g) : utilisation, comme réfrigérant, de la phase liquide après détente issue de l'étape f) dans ledit échangeur de chaleur mis en œuvre à l'étape e).
- Un procédé tel que défini ci-dessus caractérisé en ce qu'au cours de l'étape g), ladite phase liquide est vaporisée à une pression comprise entre 0,1 bar et 3 bar absolus.
- Un procédé tel que défini ci-dessus caractérisé en ce qu'au cours de l'étape a) le courant gazeux est introduit dans la colonne à haute pression à au moins deux niveaux d'alimentation, la fraction vapeur de la première alimentation étant plus faible que la fraction vapeur de la seconde et la première alimentation étant introduite à un niveau plus élevée de ladite colonne à haute pression que la seconde .
- Un procédé tel que défini ci-dessus comprenant une étape h) : extraction de la phase gazeuse issue de l'étape f) comme produit riche en hélium, contenant au moins 75% en volume d'hélium.
- Un procédé tel que défini ci-dessus caractérisé en ce que la température en sortie de condenseur à l'étape b) est comprise entre - 150°C et - 165°C.
- Un procédé tel que défini ci-dessus caractérisé en ce que la pression dans la colonne à haute pression est comprise entre 20 bars absolus et 50 bars absolus et la pression dans la colonne à basse pression est comprise entre 1 bar absolu et 5 bars absolus.
- Un procédé tel que défini ci-dessus caractérisé en ce que la température de mise en œuvre de l'étape c) est comprise entre - 160°C et - 180°C.
- Un procédé tel que défini ci-dessus caractérisé en que la température de mise en œuvre de l'étape e) est comprise entre - 180°C et - 210°C.
- Un procédé tel que défini ci-dessus caractérisé en ce que la phase liquide issue de l'étape d) est introduite dans la colonne à basse pression de ladite unité de rejet.
- Un procédé tel que défini ci-dessus comprenant une étape supplémentaire de production d'un courant enrichi en azote comprenant moins de 2% en volume de méthane à partir d'un courant gazeux issu de la tête de la colonne à basse pression.
- Un procédé tel que défini ci-dessus caractérisé en ce que courant gazeux source comprend de 20% en volume à 80 % en volume de méthane, de 20% en volume à 80% en volume d'azote et de 0% en volume à 2% en volume d'hélium.

La solution objet de la présente invention permet de séparer un courant composé de méthane, d'azote et d'hélium en trois courants de méthane pur, azote pur et riche en hélium.

La présente invention permet de résoudre le problème des solutions par condensation partielle en obtenant à la fois un fort rendement (>85%) et une forte teneur en hélium (>50%) et ceci sans utiliser une colonne dédiée à la séparation de l'hélium.

L'intégration de l'extraction d'hélium dans une unité NRU avec un schéma à double colonne permet de minimiser le coût des équipements et la consommation énergétique de l'unité d'extraction d'hélium (helium rejection unit, HRU) sans pénaliser la consommation et le cout d'installation des autres équipements de la NRU.

Le procédé objet de l'invention consiste en une unité NRU double colonne dans lequel on condense totalement (ou presque en raison de la présence d'incondensables) au niveau du condenseur de la colonne à haute pression HP. Le liquide produit en tête de cette colonne HP est en partie utilisé comme reflux de la colonne HP et en partie destiné à être utilisé comme reflux de la colonne à basse pression BP.

La particularité de l'invention est de détendre le liquide produit et non utilisé comme reflux de la colonne HP à une pression intermédiaire pour ainsi « flasher» ou vaporiser instantanément (par gaz de « flash », on entend : vapeur instantanée) tout l'hélium désiré dans un premier pot séparateur d'hélium (contrôle du rendement) puis d'effectuer une condensation partielle du gaz dudit « flash » (ou vapeur instantanée) pour obtenir un gaz ayant une forte teneur en hélium dans un deuxième pot séparateur d'hélium.

On pourra avantageusement produire le froid nécessaire à la condensation partielle du « flash » (vapeur instantanée) issu du premier pot séparateur d'hélium en vaporisant à basse pression le liquide de cuve du deuxième pot séparateur d'hélium.

Le procédé objet de la présente invention est illustré sur la figure 1.

Sur la figure 1, un courant gazeux source 1 comprenant au moins de l'hélium, du méthane, et de l'azote est introduit à une pression d'environ 50 bars absolus dans un échangeur de chaleur 2. Le courant 3 en sortie dudit échangeur 2 est détendu à l'aide, par exemple, d'une vanne 4 avant d'être introduit dans une colonne à haute pression 5 d'une unité 6 à double colonne comprenant une colonne de distillation 5 à haute pression, une colonne de distillation 7 à basse pression et un condenseur 8 mettant en relation la colonne 5 à haute pression avec la colonne 7 à basse pression.

Le courant gazeux source 1 comprend pour 100% en volume, par exemple, de 20% en volume à 80% en volume de méthane, de 20% en volume à 80% en volume d'azote et de 1 ppmen volume à 1% en volume d'hélium.

La pression de la colonne à haute pression est par exemple de 30 bara et la pression dans la colonne à basse pression est par exemple de 2 bara.

Le principe d'une unité à double colonne est largement décrit dans l'état de la technique, par exemple dans le document de Ruheman, « the separation of gases » Oxford University press, 1949, chapitre 7 ou encore dans le document de Barron, « Cryogenic systems », mcGraw Hill, Inc., 1996, p. 230, Air Separation Systems.

Le terme unité de rejet d'azote est relatif à un dispositif dans lequel l'azote et le méthane sont séparés rectification cryogénique.

Pour augmenter le rendement en hélium on peut en outre faire une introduction multiple dans la colonne à haute pression 5 : une partie (3d) du courant 3 étant introduite majoritairement sous forme liquide et une partie (3c) est introduite majoritairement sous forme gazeuse en cuve de colonne 5 pour vaporiser l'hélium qui serait autrement entraîné dans le méthane liquide.

Une partie 9 du courant liquide 11 sortant du condenseur 8 situé en partie basse de la colonne 7 à basse pression est utilisé comme reflux dans la partie haute 10 de la colonne 5 à haute pression. Dans un schéma NRU double colonne classique, le reste du liquide 11 est refroidi puis détendu pour être directement utilisé comme reflux de la colonne basse pression. L'objet de la présente invention consiste à utiliser une partie 12 dudit courant liquide 11 pour en extraire l'hélium avant de l'utiliser comme reflux de la colonne à basse pression.

Ce courant liquide 11 contient typiquement moins de 2% en volume de méthane, plus de 95% en volume d'azote et de 0,5% en volume à 3% en volume d'hélium.

La température du courant liquide 12 est par exemple comprise entre - 150°C et - 165°C.

Ce courant liquide 12 est détendu à une pression intermédiaire à l'aide, par exemple, d'une vanne 13. Cette pression intermédiaire est typiquement de l'ordre de 8 bara à 15 bara. Par exemple 12 bara.

Par cette détente, le courant liquide a été vaporisé, c'est-à-dire que du gaz a été formé instantanément (il s'agit de gaz de « flash »). Le courant 14 ainsi produit contient une majorité de liquide et une minorité de gaz. Ce gaz est enrichi en hélium. Ce gaz enrichi en hélium comporte au moins 80% en volume de l'hélium contenu dans le courant liquide 12. Le courant diphasique 14 est introduit dans un premier pot 15 séparateur de phases. Le pot 15 produit un courant liquide 16 et un courant gazeux 17. Le courant gazeux 17 contient plus de 80% en volume de l'hélium contenu dans le courant source 1.

Néanmoins, ce courant gazeux 17 contient de l'azote. Le courant liquide 16 contenant une majorité d'azote, mais aussi de l'hélium et du méthane est introduit dans la partie haute 18 de la colonne 7 à basse pression après avoir été détendu, par exemple à l'aide d'une vanne 19 afin de servir de reflux de la colonne 7 à basse pression. Le courant 20 en sortie de la tête 21 de la colonne 7 est introduit dans un échangeur de chaleur 22 ou 2 afin de produire un courant 23 riche en azote voire pur en azote ne contenant pas d'hélium et contenant moins de 1,5% en volume de méthane.

Le courant gazeux 17 enrichi en hélium contient typiquement plus de 70% en volume d'azote, plus de 5% en volume d'hélium et moins de 2% en volume de méthane, par exemple 90% en volume d'azote, de 8% à 10% en volume d'hélium et moins de 0,5% en volume de méthane. Ce courant gazeux 17 est introduit dans un échangeur 24 de chaleur afin d'être condensé au moins partiellement. Le mélange 25 ainsi condensé est introduit dans un deuxième pot séparateur de phases 26. En tête du séparateur 26, un courant gazeux 27 est extrait. Ce courant gazeux 27 comporte plus de 50% en volume d'hélium, de préférence plus de 60% en volume d'hélium et plus particulièrement plus de 70% en volume d'hélium. Le courant gazeux 27 peut, optionnellement repasser dans un échangeur de chaleur 24.

La phase liquide 28 issue du séparateur 26 sert à refroidir l'échangeur 24 après avoir été détendu à une pression inférieure à 3 bara, par exemple à l'aide d'un détendeur tel qu'une vanne 29. Ce courant liquide 28 est pur en azote, par exemple il contient plus de 99% en volume d'azote.

Grâce à l'installation 31 comprenant l'unité 6 de rejet d'azote et l'unité 30 d'extraction d'hélium telle qu'illustrée en figure 1 et selon un procédé objet de l'invention tel que décrit précédemment, avec un courant source 1 contenant environ 50% en volume d'azote, 50% en volume de méthane et 0,3% en volume d'hélium, on obtient une pureté d'hélium dans le courant 27 d'environ 74% en volume et un rendement en hélium d'environ 91%.

## Revendications

1. Procédé de production d'un courant gazeux (27) d'hélium à partir d'un courant gazeux source (1) comprenant au moins de l'hélium, du méthane, et de l'azote, comprenant au moins les étapes suivantes :
Etape a) : introduction dudit courant gazeux source (1) dans une unité (6) de rejet d'azote à double colonne, ladite double colonne comprenant une colonne (5) de distillation à haute pression, une colonne (7) de distillation à basse pression et un condenseur (8) mettant en relation la colonne (5) à haute pression avec la colonne (7) à basse pression ;
Etape b) : extraction en sortie dudit condenseur (8) d'au moins une partie (12) d'un mélange (11) produit en tête de colonne (5) à haute pression ;
Etape c) : détente dudit mélange issu de l'étape b) à une pression intermédiaire comprise entre 8 bars et 20 bars absolus ;
Etape d) : séparation du mélange (14) issu de l'étape c) dans un premier pot séparateur de phases (15) en une phase liquide (16) et une phase (17) gazeuse enrichie en hélium ;
Etape e) : condensation au moins partielle de ladite phase gazeuse (17) enrichie en hélium dans un échangeur de chaleur (24);
Etape f) : séparation du courant (25) issu de l'étape e) dans un deuxième pot séparateur de phases (26) en une phase liquide (28) et une phase gazeuse (27) contenant plus de 50% en volume d'hélium.

2. Procédé selon la revendication précédente **caractérisé en ce qu'**il comprend une étape g) : utilisation, comme réfrigérant, de la phase liquide (28) après détente issue de l'étape f) dans ledit échangeur (24) de chaleur mis en œuvre à l'étape e).

3. Procédé selon la revendication 2 **caractérisé en ce qu'**au cours de l'étape g), ladite phase liquide (28) est vaporisée à une pression comprise entre 0,1 bar et 3 bar absolus.

4. Procédé selon l'une des revendications précédentes **caractérisé en ce qu'**au cours de l'étape a) le courant gazeux est introduit dans la colonne (5) à haute pression à au moins deux niveaux d'alimentation, la fraction vapeur de la première alimentation (3d) étant plus faible que la fraction vapeur de la seconde (3c) et la première alimentation (3d) étant introduite à un niveau plus élevée de ladite colonne à haute pression (5) que la seconde (3c).

5. Procédé selon l'une des revendications précédentes comprenant une étape h) : extraction de la phase gazeuse (27) issue de l'étape f) comme produit riche en hélium, contenant au moins 75% en volume d'hélium.

6. Procédé selon la revendication précédente **caractérisé en ce que** la température en sortie de condenseur (8) à l'étape b) est comprise entre - 150°C et - 165°C.

7. Procédé selon la revendication précédente **caractérisé en ce que** la pression dans la colonne (5) à haute pression est comprise entre 20 bars absolus et 50 bars absolus et la pression dans la colonne à basse pression est comprise entre 1 bar absolu et 5 bars absolus.

8. Procédé selon l'une quelconque des revendications précédentes **caractérisé en ce que** la température de mise en œuvre de l'étape c) est comprise entre - 160°C et - 180°C.

9. Procédé selon l'une quelconque des revendications précédentes caractérisé en que la température de mise en œuvre de l'étape e) est comprise entre - 180°C et - 210°C.

10. Procédé selon l'une quelconque des revendications précédentes **caractérisé en ce que** la phase liquide (16) issue de l'étape d) est introduite dans la colonne (7) à basse pression de ladite unité (6) de rejet.

11. Procédé selon l'une quelconque des revendications précédentes comprenant une étape supplémentaire de production d'un courant (23) enrichi en azote comprenant moins de 2% en volume de méthane à partir d'un courant gazeux (20) issu de la tête (21) de la colonne (7) à basse pression.

12. Procédé selon l'une quelconque des revendications précédentes **caractérisé en ce que** ledit courant gazeux source (1) comprend de 20% en volume à 80 % en volume de méthane, de 20% en volume à 80% en volume d'azote et de 0% en volume à 2% en volume d'hélium.

## Patentansprüche

1. Verfahren zur Herstellung eines Heliumgasstroms (27) aus einem Ursprungsgasstrom (1), der mindestens Helium, Methan und Stickstoff umfasst, umfassend mindestens die folgenden Schritte:
Schritt a): Einleiten des Ursprungsgasstroms (1) in eine Doppelsäulen-Stickstoffabtrenneinheit (6), wobei die Doppelsäule eine Hochdruck-Destillationssäule (5), eine Niederdruck-Destillationssäule (7) und einen Kondensator (8), der die Hochdrucksäule (5) mit der Niederdrucksäule (7) verbindet, umfasst;
Schritt b): Extraktion mindestens eines Teils (12) eines im Kopf der Hochdrucksäule (5) produzierten Gemischs (11) am Auslass des Kondensators (8);
Schritt c): Entspannung des Gemischs aus Schritt b) auf einen intermediären Druck zwischen 8 bar absolut und 20 bar absolut;
Schritt d): Trennen des Gemischs (14) aus Schritt c) in einem ersten Phasentrennbehälter (15) in eine flüssige Phase (16) und eine an Helium angereicherte Gasphase (17);
Schritt e): zumindest partielle Kondensation der an Helium angereicherten Gasphase (17) in einem Wärmeaustauscher (24);
Schritt f): Trennen des Stroms (25) aus Schritt e) in einem zweiten Phasentrennbehälter (26) in eine flüssige Phase (28) und eine Gasphase (27), die mehr als 50 Volumen-% Helium enthält.

2. Verfahren nach dem vorhergehenden Anspruch, **dadurch gekennzeichnet, dass** es einen Schritt g) umfasst: Verwendung der flüssigen Phase (28) aus Schritt f) nach Entspannung als Kühlmittel in dem in Schritt e) eingesetzten Wärmeaustauscher (24).

3. Verfahren nach Anspruch 2, **dadurch gekennzeichnet, dass** während Schritt g) die flüssige Phase (28) bei einem Druck zwischen 0,1 bar absolut und 3 bar absolut verdampft wird.

4. Verfahren nach einem der vorhergehenden Ansprüche, **dadurch gekennzeichnet, dass** während Schritt a) der Gasstrom in die Hochdrucksäule (5) auf mindestens zwei Beschickungsebenen eingeleitet wird, wobei die Dampffraktion der ersten Beschickung (3d) kleiner ist als die Dampffraktion der zweiten (3c) und die erste Beschickung (3d) auf einer höheren Ebene der Hochdrucksäule (5) als die zweite (3c) eingeleitet wird.

5. Verfahren nach einem der vorhergehenden Ansprüche, das einen Schritt h) umfasst: Extraktion der Gasphase (27) aus Schritt f) als an Helium reiches Produkt, das mindestens 75 Volumen-% Helium enthält.

6. Verfahren nach dem vorhergehenden Anspruch, **dadurch gekennzeichnet, dass** die Temperatur am Auslass des Kondensators (8) in Schritt b) zwischen -150°C und - 165 °C beträgt.

7. Verfahren nach dem vorhergehenden Anspruch, **dadurch gekennzeichnet, dass** der Druck in der Hochdrucksäule (5) zwischen 20 bar absolut und 50 bar absolut beträgt und der Druck in der Niederdrucksäule zwischen 1 bar absolut und 5 bar absolut beträgt.

8. Verfahren nach einem der vorhergehenden Ansprüche, **dadurch gekennzeichnet, dass** die Temperatur bei der Durchführung von Schritt c) zwischen -160°C und -180°C beträgt.

9. Verfahren nach einem der vorhergehenden Ansprüche, **dadurch gekennzeichnet, dass** die Temperatur bei der Durchführung von Schritt e) zwischen -180°C und -210°C beträgt.

10. Verfahren nach einem der vorhergehenden Ansprüche, **dadurch gekennzeichnet, dass** die flüssige Phase (16) aus Schritt d) in die Niederdrucksäule (7) der Abtrenneinheit (6) eingeleitet wird.

11. Verfahren nach einem der vorhergehenden Ansprüche, das einen zusätzlichen Schritt der Herstellung eines an Stickstoff angereicherten Stroms (23), der weniger als 2 Volumen-% Methan umfasst, aus einem Gasstrom (20) aus dem Kopf (21) der Niederdrucksäule (7) umfasst.

12. Verfahren nach einem der vorhergehenden Ansprüche, **dadurch gekennzeichnet, dass** der Ursprungsgasstrom (1) 20 Volumen-% bis 80 Volumen-% Methan, 20 Volumen-% bis 80 Volumen-% Stickstoff und 0 Volumen-% bis 2 Volumen-% Helium umfasst.

## Claims

1. Process for producing a helium gas stream (27) from a source gas stream (1) comprising at least helium, methane and nitrogen, comprising at least the following steps:
step a) : introducing said source gas stream (1) into a double-column nitrogen rejection unit (6), said double column comprising a high-pressure distillation column (5), a low-pressure distillation column (7) and a condenser (8) linking the high-pressure column (5) with the low-pressure column (7);
step b) : extracting at the outlet of said condenser (8) at least one part (12) of a mixture (11) produced at the top of the high-pressure column (5);
step c): expanding said mixture resulting from step b) to an intermediate pressure of between 8 bar and 20 bar absolute;
step d): separating the mixture (14) resulting from step c) in a first phase separator vessel (15) into a liquid phase (16) and a helium-enriched gas phase (17);
step e) : at least partially condensing said helium-enriched gas phase (17) in a heat exchanger (24) ;
step f): separating the stream (25) resulting from step e) in a second phase separator vessel (26) into a liquid phase (28) and a gas phase (27) containing more than 50% by volume of helium.

2. Process according to the preceding claim, **characterized in that** it comprises a step g): using, as refrigerant, the liquid phase (28) after expansion resulting from step f) in said heat exchanger (24) used in step e).

3. Process according to Claim 2, **characterized in that**, during step g), said liquid phase (28) is vaporized at a pressure of between 0.1 bar and 3 bar absolute.

4. Process according to one of the preceding claims, **characterized in that**, during step a), the gas stream is introduced into the high-pressure column (5) at at least two feed levels, the vapor fraction of the first feed (3d) being smaller than the vapor fraction of the second (3c) and the first feed (3d) being introduced at a higher level of said high-pressure column (5) than the second (3c).

5. Process according to one of the preceding claims, comprising a step h): extracting the gas phase (27) resulting from step f) as helium-rich product containing at least 75% by volume of helium.

6. Process according to the preceding claim, **characterized in that** the temperature at the outlet of the condenser (8) in step b) is between -150°C and -165°C.

7. Process according to the preceding claim, **characterized in that** the pressure in the high-pressure column (5) is between 20 bar absolute and 50 bar absolute and the pressure in the low-pressure column is between 1 bar absolute and 5 bar absolute.

8. Process according to any one of the preceding claims, **characterized in that** the temperature at which step c) is carried out is between -160°C and -180°C.

9. Process according to any one of the preceding claims, **characterized in that** the temperature at which step e) is carried out is between -180°C and -210°C.

10. Process according to any one of the preceding claims, **characterized in that** the liquid phase (16) resulting from step d) is introduced into the low-pressure column (7) of said rejection unit (6).

11. Process according to any one of the preceding claims, comprising an additional step of producing a nitrogen-enriched stream (23) comprising less than 2% by volume of methane from a gas stream (20) from the top (21) of the low-pressure column (7).

12. Process according to any one of the preceding claims, **characterized in that** said source gas stream (1) comprises from 20% by volume to 80% by volume of methane, from 20% by volume to 80% by volume of nitrogen and from 0% by volume to 2% by volume of helium.
